# EUROPÄISCHE PATENTSCHRIFT

(11) **EP 0 519 173 B1**
(45) Veröffentlichungstag und Bekanntmachung des Hinweises auf die Patenterteilung: **13.03.1996**
(21) Anmeldenummer: 92106304.6
(22) Anmeldetag: 11.04.1992
(51) Int. Cl.: A24B 3/04, F26B 21/00

(54) **Verfahren zum fortlaufenden Konditionieren, insbesondere thermischen Konditionieren, von Schüttgütern, vorzugsweise pflanzlichen Schüttgütern, wie Getreide, Kräuter, Tabak oder dergleichen**
Method for the continuous conditioning, particularly thermal conditioning of particulate material, preferably vegetable particulate material such as cereals, herbs, tobaccos and the like
Procédé pour le conditionnement en continu, notamment pour le conditionnement thermique de matière particulaire, de préférence matière particulaire végétale comme les céréales, les herbes, le tabac ou analogues

(30) Priorität: 15.06.1991 DE 4119787
(43) Veröffentlichungstag der Anmeldung: 23.12.1992
(73) Patentinhaber: FRANZ SAGEMÜLLER GmbH, D-26345 Bockhorn (DE)
(72) Erfinder: Sagemüller, Franz, Dipl.-Ing., W-2935 Bockhorn 1 (DE)
(74) Vertreter: Jabbusch, Wolfgang, Dr.Jur. Jabbusch, Wehser & Lauerwald Patentanwälte

(56) Entgegenhaltungen:
- DE-A- 2 151 844
- DE-A- 3 702 768
- GB-A- 2 203 929
- US-A- 4 109 394

## Beschreibung

Die Erfindung betrifft ein Verfahren zum fortlaufenden Konditionieren, insbesondere thermischen Konditionieren, wie Kühlen, Erwärmen, Trocknen, Feuchten und dergleichen, von Schüttgütern, vorzugsweise pflanzlichen Schüttgütern, wie Getreide, Kräuter, Tabak oder dergleichen, bei dem das Schüttgut entlang einer durch eine geschlossene tunnelartige Konditionierungsstation führenden Transportbahn fortlaufend mechanisch gefördert wird, und dabei in der Konditionierungsstation der Einwirkung eines der Konditionierungsstation durch wenigstens eine Öffnung zugeführten im wesentlichen gasförmigen Wärmeträgermediums ausgesetzt wird, das beim Passieren der Öffnung scharf gebündelt und durch das Schüttgut gegen eine der jeweiligen Öffnung gegenüberliegende Decke der Konditionierungsstation abgestrahlt wird.

Bei einem nach der deutschen Patentschrift 24 02 538 bekannten Verfahren zum Konditionieren von Tabak wird in eine tunnelartige Konditionierungsstation Dampf derart eingeblasen, daß der Tabak auf einem Dampfpolster schwebend durch die Konditionierungsstation befördert wird und dabei der Einwirkung des Dampfes ausgesetzt ist. Das bekannte Verfahren hat den Nachteil, daß zur Ausbildung des Dampfpolsters ein Dampfüberschuß benötigt wird, der als Brüden in die Umgebung entweicht. Außerdem ist die Konditionierung aufgrund des Dampfüberschusses kaum beeinflußbar. Innerhalb des zu behandelnden Schüttgutes verbleiben Bereiche, die der Einwirkung von Dampf kaum ausgesetzt waren, während daneben Bereiche vorhanden sein können, die der Einwirkundg des Dampfes übermäßig ausgesetzt waren.

In der DE-OS 37 02 768 ist eine Vorrichtung zum Trocknen loster Schüttmengen feingeschnittener Pflanzenteile, insbesondere Tabak, beschrieben, bei der Öffnungen das zugeführte Wärmeträgermedium scharf bündeln, um es nach der Abstrahlung gegen Meßfühler lenken zu können. Die von den Meßfühlern abrufbaren Meßwerte erlauben Rückschlüsse auf den Trocknungsprozeß, der damit entsprechend beeinflußbar wird. Allerdings ist es dazu erforderlich, den Abstand zwischen den abstrahlenden Öffnungen und den jeweils zugeordneten Meßfühlern so gering wie möglich zu gestalten, damit kurze, und somit noch eindeutig definierbare Strömungswege gegeben sind. Zwangsläufig ergibt sich daraus eine flache Bauweise der tunnelartigen Vorrichtung, die zu unerwünschter Verminderung des Schüttgutdurchsatzes führt.

Der Erfindung liegt die Aufgabe zugrunde, ein Verfahren zur Konditionierung von Schüttgut zu verbessern.

Diese Aufgabe ist erfindungsgemäß dadurch gelöst, daß das Wärmeträgermedium unter Verdrängung des Schüttgutes als freier Strahl durch das Schüttgut derart gelenkt wird, daß an der gegenüberliegenden Decke eine allseitige Ablenkung des Strahls erzeugt wird, daß die abgelenkten Teile des Strahls durch die Pumpwirkung des freien Strahls abwärts und wieder in den Wirkungsbereich des freien Strahls gesaugt werden und daß das Schüttgut zwischen dem Unterdruckbereich des aufwärts gerichteten freien Strahls und dem Überdruckbereich der abwärts gerichteten Teile des Strahls in einer rechtwinkelig zum freien Strahl gerichteten Bewegung verdichtet wird.

Im Wirkungsbereich des freien Strahls ist das zu konditionierende Schüttgut dem im wesentlichen gasförmigen Wärmeträgermedium in optimaler Weise ausgesetzt. Das Schüttgut wird in aufwärts, abwärts und seitlich gerichteten Bewegungen zusammen mit der überlagernden Bewegung der mechanischen Förderung intensiv durchmischt und durchwirbelt. Dabei wird das Schüttgut in die gewünschte gleichmäßige Kondition gebracht.

Die eintretende Verdichtung bewirkt dabei in vorteilhafter Weise eine Verminderung des Austretens des Wärmeträgermediums aus der Konditionierungsstation, denn ein verdichteter Bereich des Schüttgutes kann wie ein die tunnelartige Konditionierungsstation verschließender Pfropfen wirken.

Weitere Vorteile ergeben sich aus den in den Unteransprüchen angegebenen Merkmalen. Das erfindungsgemäße Verfahren zeichnet sich insbesondere auch dadurch vorteilhaft aus, daß das transportierte Schüttgut als Wärmeträger, Katalysator oder Wirkstoff einer chemischen Reaktion gegenüber dem eingeblasenen Medium eingesetzt werden kann.

Eine vorteilhafte Maßnahme, die sich insbesondere bei der Trocknung von Schüttgütern vorteilhaft auswirkt, ist das Absaugen der eingeblasenen, mit Feuchte aus dem Schüttgut belasteten Wärmeträger, das Entfeuchten der Wärmeträger und erneute Einblasen. So kann z.B. mittels eines Kompressors verdichtete und dabei erwärmte Luft einem Wärmetauscher zugeführt werden, in welchem eine Abkühlung und Entfeuchtung erfolgt. Die entfeuchtete Luft kann dann in die Konditionierungsstation eingeblasen werden, um ihre Wirkung auf das Schüttgut zu entfalten. Besonders zweckmäßig ist dabei die Verwendung wenigstens einer der Wandungen der Konditionierungsstation als Wärmetauscher, weil dadurch die zur Kühlung und Entfeuchtung freigesetzte Wärme direkt an das Schüttgut gelangt und ohne Zufuhr besonderer Fremdenergie zu dessen Konditionierung, z.B. Trocknung, beiträgt.

Die im Wärmetauscher abgekühlte und somit entfeuchtete Luft kann vor der Einblasung in die Konditionierungsstation auch noch in einem zweiten Wärmetauscher wieder erwärmt werden. Dem zweiten Wärmetauscher kann z.B. durch Fremdenergie erzeugte Wärme zugeführt werden, so daß heiße und trockene Luft zur Anwendung in der Konditionierungsstation kommt. Die Luft nimmt Feuchte aus dem Schüttgut auf, wird abgesaugt und wieder dem Kompressor zugeführt, worauf nach erneuter Entfeuchtung wieder ein Einblasen erfolgt. Nach Kompression und Kühlung wird dadurch eine Kondensat-Extraktion des z.B. zu trocknenden Schüttgutes ermöglicht.

Die Zwischenerhitzung im zweiten Wärmetauscher kann auch zu- bzw. abschaltbar sein.

Bei bestimmten Schüttgütern, z.B. Tabakblättern, kann eine mechanische Förderung, beispielsweise mit Schwingförderern, unerwünscht sein, weil die dabei auftretende Rüttelung zum Blattbruch führen kann. Für den Einsatz des erfindungsgemäßen Verfahrens beim Konditionieren von empfindlichem Schüttgut besonders zweckmäßig ist es, wenn als durch die Konditionierungsstation führende Transportbahn ein als Siebband, Gitterband, Lochband oder dergleichen ausgebildetes Förderband verwendetet wird. Dabei können freie Strahlen von unten durch das Siebband geblasen werden. Unter dem Siebband befindliche Hohlräume können mit Vorteil als Sammelkammern für Abluft bzw. Abdampf genutzt werden. Aus den Sammelkammern ist eine wirksame Absaugung möglich.

Dabei kann es bei der Konditionierung von z.B. Tabak, insbesondere bei bestimmten Tabakarten, wie z.B. Tabakblättern, besonders vorteilhaft sein, gegeneinander gerichtete freie Strahlen von unten und von oben gleichzeitig gegen das Siebband zu blasen, derart daß die gegeneinander gerichteten Strahlen etwa in der Ebene des Siebbandes aufeinander prallen und sich auflösen. Die auf dem Siebband liegenden Tabakblätter bleiben dadurch weitgehend ruhig auf dem Siebband liegen und werden lediglich mit dem Wärmeträgermedium intensiv in Kontakt gebracht, wodurch z.B. mechanische Beschädigungen der Blätter verhindert werden.

Um die Oberfläche des zu konditionierenden Gutes rasch und gleichmäßig der Wirkung des Wärmeträgermediums auszusetzen, kann vorgesehen sein, daß freie Strahlen abblasende Öffnungen, hin- und herbewegt werden. Die Öffnungen, bzw. die Lavaldüsen, können dazu auf Trägerelementen angeordnet sein, die mit mechanischen Mitteln oszillierend bzw. schwingend angetrieben werden. Auch die gesamte tunnelartige Konditionierungsstation, in deren Wänden sich Öffnungen bzw. Düsen befinden, kann schwingen, während das hindurchfördernde Förderband in Ruhe bleibt.

Die einzelnen Düsen, die einen Freistrahl abblasen, können z.B. in den waagerecht hohlen Holmen eines rechteckigen Rahmens angeordnet werden, der quer zum Förderband steht, wobei sich das Förderband durch den Rahmen erstreckt. Die Düsen im unteren und oberen Holm des Rahmens stehen einander gegenüber, so daß die von einem Düsenpaar abblasenden Freistrahlen etwa in der Mitte zwischen den beiden Holmen gegeneinander prallen. Dadurch wird die Freistrahlwirkung in diesem Bereich aufgehoben und kann zu konditionierendes Schüttgut auf dem als Siebband, Lochband oder dergleichen ausgebildeten Förderband liegend durch diesen Bereich gefördert werden.

Mehrere Rahmen können innerhalb der Konditionierungsstation hintereinander angeordnet werden, wobei das Förderband durch die Rahmen verläuft.

Entsprechende bewegliche Lagerungen der Rahmen erlauben es, die Rahmen in einer Richtung, z.B. quer zum Förderband, hin- und herzubewegen. Dazu kann eine Schwing- oder Rütteleinrichtung benutzt werden.

In der Zeichnung sind Anwendungsbeispiele des Verfahrens schematisch dargestellt, aus denen sich weitere erfinderische Merkmale ergeben. Es zeigen:
- Fig. 1: einen Teilausschnitt einer Konditionierungsstation im Bereich einer Öffnung, aus der ein Freistrahl abgeblasen wird,
- Fig. 2: eine schematische Teildraufsicht auf den Bereich einer Konditionierungsstation gemäß Fig. 1 bei nicht eingezeichneter Decke der Konditionierungsstation,
- Fig. 3: einen schematischen Längsschnitt einer als Trockner konzipierten Vorrichtung zur Durchführung des Verfahrens und
- Fig. 4: eine schematische Ansicht der Vorrichtung im Schnitt entlang der Linie IV-IV in Fig. 3.

Fig. 1 zeigt einen Teilausschnitt einer tunnelartigen Konditionierungsstation. Die tunnelartige Konditionierungsstation umfaßt einen Boden 1, eine Decke 2 sowie Seitenwandungen 3 und 3' (Fig. 2), wobei hier lediglich die Seitenwand 3 sichtbar ist. Unter den Boden 1 ist ein Winkelprofil 4 gesetzt. Die vom Boden 1 und Winkelprofil 4 umschlossene Kammer 5 kann mit Wärmeträgermedium beschickt werden. Im Boden 2 befindet sich die hier dargestellte Öffnung 6, die als Lavaldüse ausgebildet ist. Durch den in der Kammer 5 bei Einleitung des Wärmeträgermediums herrschenden Überdruck wird das Wärmeträgermedium aus der Öffnung 6 gedrückt. Schüttgut, das zu konditionieren ist, durchläuft die Konditionierungsstation in dem durch den Boden 1, Decke 2 und Seitenwände 3, 3' begrenzenden Kanal in der durch den Pfeil 7 angedeuteten Richtung. Dabei erfolgt die mechanische Förderung z.B. durch Schwingförderung, wozu die gesamte Konditionierungsstation nach Art eines Schwingförderers ausgebildet sein kann.

Beim Passieren der Öffnung 6 wird das Wäremeträgermedium scharf gebündelt und sodann unter Verdrängung des Schüttgutes als freier Strahl 8 durch das Schüttgut derart gelenkt, daß an der der Öffnung 6 gegenüberliegenden Decke 2 der Konditionierungsstation eine allseitige Ablenkung des Strahls 8 erzeugt wird. Die abgelenkten Teile des Strahls werden durch die Pumpwirkung des freien Strahls abwärts und wieder in den Wirkungsbereich des freien Strahls gesaugt, wie es durch eingezeichnete gestrichelte Pfeile angedeutet ist. Dabei wird das Schüttgut zwischen dem Unterdruckbereich 9 des aufwärts gerichteten freien Strahls 8 und dem Überdruckbereich der abwärts gerichteten Teile des Strahls 8 in einer rechtwinklig zum freien Strahl 8 gerichteten Bewegung verdichtet und gleichzeitig intensiv mit dem Wärmeträgermedium in Kontakt gebracht.

Fig. 2 zeigt eine Draufsicht auf den Ausschnitt der Konditionierungsstation gemäß Fig. 1 bei abgenommener Decke. Quer zur durch den Pfeil 7 angedeuteten Förderrichtung durch die Konditionierungsstation sind Öffnungen 6,6' und 6'' in einer Reihe angeordnet. Die aus den Öffnungen geblasenen freien Strahlen, die lotrecht aus der Zeichnungsebene heraus gerichtet sind, prallen an die nicht gezeichnete Decke und werden radial in Richtung der Pfeile 10 an der Decke abgelenkt. Die Wirkbereiche der abgelenkten Teile der freien Strahlen sind durch eingezeichnete Kreise 11 angedeutet. Selbstverständlich können sich die durch die Kreise 11 angedeuteten Wirkbereiche auch überlappen.

Fig. 3 zeigt eine schematische Seitenansicht einer Vorrichtung zum Konditionieren von Schüttgut. Bei diesem Ausführungsbeispiel wird das Schüttgut der Konditionierungsstation über einen Schacht 12 zugeführt. Die Konditionierungsstation ist tunnelartig ausgebildet und wird oben durch eine Decke 2 begrenzt sowie durch Seitenwände 3 und einen durch ein eingelegtes Bodenblech 1' gebildeten Boden. Über dem Bodenblech 1' verläuft ein oberes Trum 13 eines als Siebband ausgebildeten Förderbandes, das über die endseitigen Umlenkrollen 14 und 14' gelenkt und angetrieben wird. Mit 15 und 15' sind Stützrollen für das obere Trum 13 bzw. untere Trum des Förderbandes bezeichnet. Das durch den Schacht 12 eingegebene Schüttgut wird vom oberen Trum 13 des Förderbandes durch die Konditionierungsstation gefördert und am Ende der Konditionierungsstation in endbehandeltem Zustand auf eine nicht weiter dargestellte Abführeinrichtung 16 gegeben.

Über die Länge der tunnelartigen Konditionierungsstation verteilt sind drei Reihen von Öffnungen 6, durch die ein Wärmeträgermedium, z.B. zum Trocknen von Schüttgut geeignete erhitzte Luft, eingeblasen werden kann. Aus den Öffnungen 6 tritt das scharf gebündelte Wärmeträgermedium als freier Strahl 8 aus und prallt, wie vorbeschrieben, gegen die Decke 2 der Konditionierungsstation. Dabei wird der freie Strahl von unten durch das obere Trum 13 des als Siebband ausgebildeten Förderbandes geblasen. Für die Zuführung des Wärmeträgermediums sind wieder die unter den Öffnungen 6 sichtbaren Winkelprofile 4 vorgesehen.

Das Bodenblech 1' ist im Bereich zwischen zwei Öffnungen 6, wie hier dargestellt, nach unten abgewinkelt, wodurch eine Sammelkammer 17 ausgebildet ist. In jede Sammelkammer 17 mündet ein Ansaugrohr 18 einer nicht weiter dargestellten Ansaugeinrichtung, über die Luft aus der Konditionierungsstation, und damit auch aus dem Schüttgut, angesaugt werden kann. Die angesaugte Luft wird über die Abluftleitung 19 einem nicht weiter dargestellten Kompressor zugeführt. Vom Kompressor wird die abgesaugte Luft verdichtet und dabei erwärmt. Die erwärmte Luft wird vom Kompressor über eine Zuleitung 20 (Fig. 4) einem Wärmetauscher zugeführt. Im Wärmetauscher wird die Luft entfeuchtet. Bei diesem Ausführungsbeispiel wird der Wärmetauscher durch in der Decke 2 der Konditionierungsstation befindliche Taschen 22 gebildet. Dadurch wird erreicht, daß Wärme an das zu konditionierende Schüttgut abgegeben wird und gleichzeitig die zugeführte Luft gekühlt und entfeuchtet wird. Die freigesetzte Feuchtigkeit kann über einen Kondensatableiter 21 (Fig. 4) abgeführt werden. Die entfeuchte Luft wird den Kammern 5 unter den Öffnungen 6 zugeführt und tritt wieder als scharf gebündelter freier Strahl 8 durch die Öffnungen 6 in die Konditionierungsstation ein, um mit dem Schüttgut in intensiven Kontakt zu kommen. Dabei nimmt die Luft wieder Feuchte aus dem Schüttgut auf, das dadurch getrocknet wird.

Fig. 4 zeigt eine Ansicht der Vorrichtung gemäß Fig. 3 im Schnitt entlang der Linie IV-IV in Fig. 3. Gleiche Bauteile sind mit gleichen Bezugszahlen bezeichnet.

Fig. 4 läßt erkennen, daß die vom Kompressor zugeführte Luft nach der Abkühlung und Entfeuchtung und Passieren des Kondensatableiters 21 noch einen zweiten Wärmetauscher 23 passiert, dem Wärme zugeführt wird und gegebenenfalls noch einmal Kondensat abgeleitet wird, so daß die zu den Öffnungen 6 gelangende, einzublasende Luft trocken und erhitzt in die Konditionierungsstation eingegeben wird.

## Patentansprüche

1. Verfahren zum fortlaufenden Konditionieren, insbesondere thermischen Konditionieren, wie Kühlen, Erwärmen, Trocknen, Feuchten und dergleichen, von Schüttgütern, vorzugsweise pflanzlichen Schüttgütern, wie Getreide, Kräuter, Tabak oder dergleichen, bei dem das Schüttgut entlang einer durch eine geschlossene tunnelartige Konditionierungsstation führenden Transportbahn fortlaufend mechanisch gefördert wird, und dabei in der Konditionierungsstation der Einwirkung eines der Konditionierungsstation durch wenigstens eine Öffnung (6,6',6'') zugeführten im wesentlichen gasförmigen Wärmeträgermediums ausgesetzt wird, das beim Passieren der Öffnung (6,6',6'') scharf gebündelt und durch das Schüttgut gegen eine der jeweiligen Öffnung (6,6',6'') gegenüberliegende Decke (2) der Konditionierungsstation abgestrahlt wird,
**dadurch gekennzeichnet,**
daß das Wärmeträgermedium unter Verdrängung des Schüttgutes als freier Strahl (8) durch das Schüttgut derart gelenkt wird, daß an der gegenüberliegenden Decke (2) eine allseitige Ablenkung des Strahls (8) erzeugt wird, daß die abgelenkten Teile (10) des Strahls (8) durch die Pumpwirkung des freien Strahls (8) abwärts und wieder in den Wirkungsbereich des freien Strahls (8) gesaugt werden und daß das Schüttgut zwischen dem Unterdruckbereich (9) des aufwärts gerichteten freien Strahls (8) und dem Überdruckbereich der abwärts gerichteten Teile des Strahls (8) in einer rechtwinkelig zum freien Strahl (8) gerichteten Bewegung verdichtet wird.

2. Verfahren nach Anspruch 1, dadurch gekennzeichnet, daß das Schüttgut durch wenigstens einen innerhalb der Konditionierungsstation aus mehreren freien Strahlen (6,6',6'') gebildeten quer zur Förderung (7) verlaufenden Strahlenvorhang hindurch gefördert wird.

3. Verfahren nach Anspruch 2, dadurch gekennzeichnet, daß der Abstand zwischen zwei in Förderrichtung (7) folgenden Öffnungen (6) so gewählt wird, daß sich zwischen ihren freien Strahlen (8) die Verdichtungsbereiche bei entsprechendem Schüttgewicht und gewähltem Druck ausbilden.

4. Verfahren nach Anspruch 1, 2 oder 3, dadurch gekennzeichnet, daß bei einer Vielzahl von Öffnungen (6,6',6'') das Wärmeträgermedium vorbestimmten Öffnungen (6,6',6'') durch Zu- bzw. Abschalten zugeführt wird.

5. Verfahren nach einem der Ansprüche 1 bis 4, dadurch gekennzeichnet, daß bei einer Vielzahl von in Reihen angeordneten Öffnungen (6,6',6'') das Wärmeträgermedium vorbestimmten Reihen durch Zu- bzw. Abschalten zugeführt wird.

6. Verfahren nach einem der Ansprüche 1 bis 4, dadurch gekennzeichnet, daß bei einer Vielzahl von in Feldern angeordneten Öffnungen (6,6',6''), das Wärmeträgermedium vorbestimmten Feldern durch Zu- bzw. Abschalten zugeführt wird.

7. Verfahren nach einem der vorhergehenden Ansprüche, dadurch gekennzeichnet, daß als Wärmeträgermedium Dampf verwendet wird.

8. Verfahren nach einem der Ansprüche 1 bis 6, dadurch gekennzeichnet, daß als Wärmeträgermedium Luft verwendet wird.

9. Verfahren nach Anspruch 8, dadurch gekennzeichnet, daß mittels eines Kompressors verdichtete und dabei erwärmte Luft einem Wärmeaustauscher (22) zugeführt wird, daß die Luft im Wärmetauscher (22) gekühlt und entfeuchtet wird, und daß die entfeuchtete Luft der Konditionierungsstation zugeführt und als freie Strahlen (8) mit dem Schüttgut in Kontakt gebracht wird.

10. Verfahren nach Anspruch 9, dadurch gekennzeichnet, daß die entfeuchtete Luft vor der Einleitung in die Konditionierungsstation mittels eines zweiten Wärmetauschers (23) erneut erwärmt wird.

11. Verfahren nach Anspruch 9 und/oder 10, dadurch gekennzeichnet, daß die Luft aus der Konditionierungsstation abgesaugt und dem Kompressor wieder zugeführt wird.

12. Verfahren nach einem der Ansprüche 8 bis 11, dadurch gekennzeichnet, daß die Wandungen (1,2,3,3') der Konditionierungsstation als Wärmetauscherflächen (22) verwendet werden.

13. Verfahren nach einem der vorhergehenden Ansprüche, dadurch gekennzeichnet, daß als Öffnungen (6) Lavaldüsen verwendet werden.

14. Verfahren nach einem der vorhergehenden Ansprüche, dadurch gekennzeichnet, daß die Konditionierungsstation als Schwingförderer verwendet wird.

15. Verfahren nach einem der Ansprüche 1 bis 13, dadurch gekennzeichnet, daß als Transportbahn eine durch die Konditionierungsstation führende Schwingrinne verwendet wird.

16. Verfahren nach einem der Ansprüche 1 bis 13, dadurch gekennzeichnet, daß als Transportbahn ein durch die Konditionierungsstation führendes Förderband verwendet wird.

17. Verfahren nach Anspruch 16, dadurch gekennzeichnet, daß als Förderband ein Siebband verwendet wird.

18. Verfahren nach den Ansprüchen 1 bis 13 und 17, dadurch gekennzeichnet, daß freie Strahlen (8) von unten durch das Siebband (13) geblasen werden.

19. Verfahren nach den Ansprüchen 1 bis 13 und 17, dadurch gekennzeichnet, daß gegeneinander gerichtete freie Strahlen (8) von unten und von oben gleichzeitig gegen das Siebband (13) geblasen werden.

20. Verfahren nach einem der Ansprüche 17 bis 19, dadurch gekennzeichnet, daß freie Strahlen (8) abblasende Öffnungen (6,6',6'') hin- und herbewegt werden.

21. Verfahren nach Anpruch 20, dadurch gekennzeichnet, daß die Öffnungen (6,6',6'') quer zur Förderrichtung des Siebbandes (13) bewegt werden.

## Claims

1. A process for the continuous conditioning, in particular thermal conditioning, such as cooling, heating, drying, moistening and the like, of bulk material, preferably vegetable bulk material, such as cereals, herbs, tobacco or the like, in which the bulk material is continuously conveyed mechanically along a conveying path leading through a closed tunnel-like conditioning station, and in the conditioning station is subjected to the action of a substantially gaseous heat-carrier medium which is supplied to the conditioning station through at leading one opening (6, 6', 6'') and which while passing the opening (6, 6', 6'') is sharply bunched and is radiated through the bulk material towards a top (2) of the conditioning station situated opposite the respective opening (6, 6', 6''), **characterized in that** during the displacement of the bulk material the heat-carrier medium is deflected as a free jet (8) through the bulk material in such a way that a deflexion of the jet (8) on all sides takes place on the opposite top (2), the deflected parts (10) of the jet (8) are drawn downwards and back into the operative area of the free jet (8) by the pumping action of the free jet (8), and the bulk material is compressed in a movement directed at right angles to the free jet (8) between the underpressure region (9) of the upwardly directed free jet (8) and the overpressure region of the downwardly directed parts of the jet (8).

2. A process according to Claim 1, **characterized in that** the bulk material is conveyed through at least one screen of jets formed inside the conditioning station by a plurality of free jets (6, 6', 6'') and ending transversely to the conveying [direction] (7).

3. A process according to Claim 2, **characterized in that** the distance between two openings (6) following in the conveying direction (7) is selected in such a way that the compression areas are formed between the free jets of the said openings (6) with an appropriate bulk material and selected pressure.

4. A process according to Claim 1, 2 or 3, **characterized in that** where there are a plurality of openings (6, 6', 6'') the heat-carrier medium is supplied to pre-determined openings (6, 6', 6'') by switching on and off.

5. A process according to one of Claims 1 to 4, **characterized in that** where there are a plurality of openings (6, 6', 6'') arranged in rows the heat-carrier medium is supplied to pre-determined rows by switching on and off.

6. A process according to one of Claims 1 to 4, **characterized in that** where there are a plurality of openings (6, 6', 6'') arranged in compartments the heat-carrier medium is supplied to pre-determined compartments by switching on and off.

7. A process according to one of the preceding Claims, **characterized in that** steam is used as the heat-carrier medium.

8. A process according to one of Claims 1 to 6, **characterized in that** air is used as the heat-carrier medium.

9. A process according to Claim 8, **characterized in that** air compressed by means of a compressor and thus heated is supplied to a heat-exchanger (22), the air is cooled and de-humidified in the heat-exchanger (22), and the de-humidified air is supplied to the conditioning station and is brought into contact with the bulk material as free jets (8).

10. A process according to Claim 9, **characterized in that** the de-humidified air is heated again by means of a second heat-exchanger (23) before being introduced in the conditioning station.

11. A process according to Claim 9 and/or 10, **characterized in that** the air is drawn off from the conditioning station and is supplied again to the compressor.

12. A process according to one of Claims 8 to 11, **characterized in that** the walls (1, 2, 3, 3') of the conditioning station are used as heat-exchange surfaces (22).

13. A process according to one of the preceding Claims, **characterized in that** Laval nozzles are used as the openings (6).

14. A process according to one of the preceding Claims, **characterized in that** the conditioning station is used as a vibrator conveyor.

15. A process according to one of Claims 1 to 13, **characterized in that** a vibrating channel leading through the conditioning station is used as the conveying path.

16. A process according to one of Claims 1 to 13, **characterized in that** a conveyor belt leading through tile conditioning station is used as the conveying path.

17. A process according to Claim 16, **characterized in that** a screen belt is used as the conveyor belt.

18. A process according to Claims 1 to 13 and 17, **characterized in that** free jets (8) are blasted downwards through the screen belt (13).

19. A process according to Claims 1 to 13 and 17, **characterized in that** free jets (8) directed towards one another are blasted against the screen belt (13) simultaneously from below and from above.

20. A process according to one of Claims 17 to 19, **characterized in that** openings (6, 6', 6'') blasting free jets (8) are moved in a reciprocating manner.

21. A process according to Claim 20, **characterized in that** the openings (6, 6', 6'') are moved transversely to the conveying direction of the screen band (13).

## Revendications

1. Procédé de conditionnement en continu, en particulier conditionnement thermique tel que réfrigération, chauffage, dessiccation, humidification et analogues, de produits en vrac, de préférence produits végétaux en vrac, tels que céréales, herbes, tabac ou analogues, selon lequel lesdits produits en vrac sont transportés mécaniquement le long d'un convoyeur traversant un poste de conditionnement fermé du type tunnel, et sont exposé, à l'intérieur de ce poste de conditionnement, à un fluide caloporteur essentiellement sous forme gazeuse, acheminé à travers au moins un orifice (6, 6', 6''), ledit fluide étant fortement concentré lors de son passage à travers l'orifice (6, 6', 6'') et rejeté par les produits en vrac, contre un plafond (2) du poste de conditionnement, faisant face à l'orifice respectif (6, 6', 6''), caractérisé en ce que le fluide caloporteur, déplaçant les produits en vrac, est dirigé à travers ceux-ci sous la forme d'un jet libre (8), de telle manière que sur le plafond opposé (2) ledit jet (8) subit une dérive omni-directionnelle, en ce que les parties (10) dérivées du jet (8) sont aspirées vers le bas, et retournent dans la zone active du jet libre (8) de par son effet de pompe, et en ce que, entre la zone (9) à pression négative du jet libre (8) dirigé vers le haut et la zone de surpression des parties dudit jet (8) dirigé vers le bas, les produits en vrac sont compactés en un mouvement perpendiculaire au jet libre (8).

2. Procédé selon la revendication 1, caractérisé en ce que les produits en vrac sont transportés par l'effet et à travers au moins un rideau formé par plusieurs jets libres (8) à l'intérieur du poste de conditionnement, et s'étendant transversalement au convoyeur (7).

3. Procédé selon la revendication 2, caractérisé en ce que la distance entre deux orifices (6) qui se suivent dans la direction du transport (7) est choisie de telle manière qu'entre leurs jets libres (8) se forment les zones de compactage pour un poids en vrac déterminé et une pression choisie en conséquence.

4. Procédé selon les revendications 1, 2 ou 3, caractérisé en ce que, dans le cas de la présence de plusieurs orifices (6, 6', 6''), le fluide caloporteur est conduit vers des orifices prédéterminés (6, 6', 6'') par des procédures d'ouverture et d'arrêt.

5. Procédé selon l'une des revendications 1 à 4, caractérisé en ce que, en cas de présence de plusieurs orifices (6, 6', 6'') disposés en rangées, le fluide caloporteur est amené vers des rangées prédéterminées par des procédures d'ouverture et d'arrêt.

6. Procédé selon l'une des revendications 1 à 4, caractérisé en ce qu'en cas de présence de plusieurs orifices (6, 6', 6'') disposés en zones séparées, le fluide caloporteur est amené aux zones prédéterminées par des procédures d'ouverture et de fermeture.

7. Procédé selon l'une des revendications précédentes, caractérisé en ce que, pour servir de fluide caloporteur, on utilise de la vapeur.

8. Procédé selon l'une des revendications 1 à 6, caractérisé en ce que, pour servir de fluide caloporteur, on utilise de l'air.

9. Procédé selon la revendication 8, caractérisé en ce que l'on amène à un échangeur de chaleur (22) de l'air comprimé par un compresseur et chauffé pendant cette opération, en ce que dans l'échangeur de chaleur (22), l'air est refroidi et déshydraté, et en ce que cet air déshydraté est amené au poste de conditionnement et mis en contact sous la forme de jets libres (8) avec les produits en vrac.

10. Procédé selon la revendication 9, caractérisé en ce que l'air déshydraté est chauffé une nouvelle fois avant son introduction dans le poste de conditionnement au moyen d'un deuxième échangeur de chaleur (23).

11. Procédé selon les revendications 9 et/ou 10, caractérisé en ce que l'air est aspiré du poste de conditionnement et reconduit vers le compresseur.

12. Procédé selon l'une des revendications 8 à 11, caractérisé en ce que les parois (1, 2, 3, 3') du poste de conditionnement sont utilisées pour servir de surface d'échange de chaleur (22).

13. Procédé selon l'une des revendications précédentes, caractérisé en ce que pour servir d'orifices (6), on utilise des injecteurs de Laval.

14. Procédé selon l'une des revendications précédentes, caractérisé en ce que le poste de conditionnement est utilisé pour servir de transporteur à vibrations.

15. Procédé selon l'une des revendications 1 à 13, caractérisé en ce que, pour servir de convoyeur, on utilise une goulotte à vibrations passant à travers le poste de conditionnement.

16. Procédé selon l'une des revendications 1 à 13, caractérisé en ce que, pour servir de convoyeur, on utilise un tapis de convoyage passant à travers le poste de conditionnement.

17. Procédé selon la revendication 16, caractérisé en ce que, pour servir de tapis de convoyeur, on utilise un tamis sans fin.

18. Procédé selon les revendications 1 à 13 et 17, caractérisé en ce que des jets libres (8) sont soufflés d'en bas et traversent le tamis sans fin (13).

19. Procédé selon les revendications 1 à 13 et 17, caractérisé en ce que des jets libres (8) orientés dans des directions antagonistes sont soufflés simultanément d'en bas et d'en haut vers le tamis sans fin (13).

20. Procédé selon l'une des revendications 17 à 19, caractérisé en ce que des orifices (6, 6', 6'') émettant les jets libres (8), se déplacent en un mouvement de va-et-vient.

21. Procédé selon la revendication 20, caractérisé en ce que les orifices (6, 6', 6'') se déplacent transversalement à la direction du transport du tamis sans fin (13).
